# EUROPÄISCHE PATENTSCHRIFT

(11) **EP 0 550 459 B1**
(45) Veröffentlichungstag und Bekanntmachung des Hinweises auf die Patenterteilung: **23.11.1994**
(21) Anmeldenummer: 91915117.5
(22) Anmeldetag: 05.09.1991
(51) Int. Cl.: F02D 41/10

(54) **VERFAHREN ZUR ÜBERGANGSKORREKTUR DER GEMISCHSTEUERUNG BEI EINER BRENNKRAFTMASCHINE WÄHREND DYNAMISCHEN ÜBERGANGSZUSTÄNDEN**
PROCESS FOR THE TRANSITION CORRECTION OF THE MIXTURE CONTROL OF AN INTERNAL COMBUSTION ENGINE DURING DYNAMIC TRANSITION STATES
PROCEDE POUR EFFECTUER UNE CORRECTION DE TRANSITION DANS LE REGLAGE DU MELANGE, POUR UN MOTEUR A COMBUSTION INTERNE, DURANT DES ETATS DE TRANSITION DYNAMIQUES

(30) Priorität: 24.09.1990 EP 90118328
(43) Veröffentlichungstag der Anmeldung: 14.07.1993
(73) Patentinhaber: SIEMENS AKTIENGESELLSCHAFT, 80333 München (DE)
(72) Erfinder: FREUDENBERG, Hellmut, Dipl.-Ing. (FH), D-8401 Pentling (DE); KLITTA, Wolfgang, Dipl.-Ing., D-8501 Schwaig 1 (DE); RENN, Harald, Dipl.-Ing. (FH), D-8500 Nürnberg (DE); MAYER-DICK, Anton, Dipl.-Ing. (FH), D-8510 Fürth (DE)
(86) Internationale Anmeldenummer: EP9101683
(87) Internationale Veröffentlichungsnummer: WO9205353

(56) Entgegenhaltungen:
- EP-A- 0 157 340
- EP-A- 0 241 029
- US-A- 4 901 699
- Patent Abstracts of Japan, Band 9, Nr. 322 (M-440) (2045) 18. Dezember 1985 & JP-A-60 156947 (TOYOTA) 17. August 1985

## Beschreibung

Die Erfindung betrifft eine Übergangskorrektor der Gemischsteuerung bei einer Brennkraftmaschine während dynamischen Übergangszuständen gemäß Oberbegriff von Anspruch 1.

Ein solches Verfahren ist z.B. in der US-PS 4 359 993 beschrieben.

Dabei wird für eine Beschleunigungsanreicherung bzw. Verzögerungsabmagerung die Drosselklappenstellung, die Drehzahl und der Saugrohrdruck über entsprechende Geber erfaßt. Eine Berücksichtigung der Änderung der Drosselklappenstellung soll eine rasche Korrektur der einzuspritzenden Kraftstoffmenge im Übergangsbetrieb sicherstellen. Eine zusätzliche Berücksichtigung der Änderung des gemessenen Saugrohrdrucks soll durch eine langsamere Korrektur Wandfilmeffekte ausgleichen.

Die Aufgabe der vorliegenden Erfindung besteht demgegenüber darin, die Einflüsse von Saugrohrdruckänderungen im dynamischen Übergangszustand noch besser zu berücksichtigen, so daß auch eine schnelle Korrektur entsprechend der Saugrohrdruckänderung möglich ist.

Die erfindungsgemäße Lösung ist im Anspruch 1 gekennzeichnet. Vorteilhafte Weiterbildungen der Erfindung finden sich in den Unteransprüchen.

Die Erfindung geht von der Überlegung aus, daß die entscheidende Größe für die Einspritzmengenkorrektur im dynamischen Übergangsbetrieb der Saugrohrdruck und dessen Änderungen sind. Das Problem besteht darin, daß eine durch Öffnen und Schließen der Drosselklappe bedingte Saugrohrdruckänderung erst nach einer bestimmten Totzeit vom zugeordneten Saugrohrdrucksensor erkannt wird. Diese Totzeit ist bedingt durch Drucklaufzeiten im Saugrohr und wächst mit zunehmender Saugrohrlänge. Dadurch ist die erforderliche schnelle Übergangskorrektur nicht möglich.

Erfindungsgemäß wird daher für die Bestimmung der Saugrohrdruckänderung nicht der vom Saugrohrdrucksensor gemessene Saugrohrdruck verwendet, sondern ein Kennfeld. Dieses Kennfeld ist abhängig von der Drosselklappenstellung und der Drehzahl aufgespannt. Dadurch kann jeder Drosselklappenstellung unter Berücksichtigung der Drehzahl ohne Laufzeitverzögerungen der richtige Saugrohrdruck zugeordnet werden. Die Saugrohrdruckänderung ergibt sich dann aus der Differenz zweier solcher aufeinanderfolgender Saugrohrdruckwerte. Auf der Basis der so ermittelten Saugrohrdruckänderung kann eine rasche Korrektur der einzuspritzenden Kraftstoffmenge z.B. im Beschleunigungsbetrieb erfolgen, ohne die sonst übliche indirekte Methode über die Änderung der Drosselklappenstellung.

Gemäß einer besonders vorteilhaften Ausführungsform wird eine korrigierte Saugrohrdruckänderung berechnet, die zusätzlich den gemessenen Saugrohrdruck berücksichtigt. Die korrigierte Saugrohrdruckänderung ist dabei der größte von drei ermittelten Änderungswerten. Der erste dieser Änderungswerte ist die Differenz des aktuellen und des vorhergehend erfaßten gemessenen Saugrohrdrucks. Der zweite Änderungswert ist die Differenz des aktuellen und eines vorvorhergehend erfaßten gemessenen Saugrohrdrucks, der damit eine geglättete Saugrohrdruckänderung darstellt. Der dritte Änderungswert ist schließlich die über das Kennfeld ermittelte Saugrohrdruckänderung.

Ein solches Verfahren hat wesentliche Vorteile. Einerseits ist eine rasche Eingriffsmöglichkeit durch die über das Kennfeld ermittelte Saugrohrdruckänderung gegeben. Da sie - wie oben beschrieben - nicht totzeitbehaftet ist, stellt sie zu Beginn etwa eines Beschleunigungsvorganges die größte der drei Änderungswerte dar, auf die sofort reagiert wird. In diesem Fall ist die korrigierte Saugrohrdruckänderung gleich der über das Kennfeld ermittelten Saugrohrdruckänderung. Dementsprechend wird auch das Verfahren zur Übergangskorrektur begonnen, wenn die korrigierte Saugrohrdruckänderung einen bestimmten Grenzwert übersteigt.

Andererseits können bei einer bereits laufenden Beschleunigungsanreicherung die über den gemessenen Saugrohrdruck ermittelten Änderungswerte größer sein als der über das Kennfeld ermittelte Änderungswert. Dies ist z.B. der Fall, wenn beim Gasgeben das Gaspedal ruckartig zurückgenommen wird und erneut Gas gegeben wird. In diesem Fall ist dann der zweite, geglättete Änderungswert der größte Wert, da er die weiterbestehende Beschleunigungstendenz angibt.

Gemäß einer anderen Weiterbildung der Erfindung fällt bei Fehlanpassung des Kennfelds durch Alterung oder sonstige Einflüsse nur die schnelle Eingriffsmöglichkeit weg. Die im Kennfeld abgelegten Werte sind so appliziert, daß z.B. während einer laufenden konstanten Beschleunigung der über das Kennfeld ermittelte dritte Änderungswert stets kleiner ist als der erste Änderungswert. Das bedeutet, daß der dritte Änderungswert immer nur für die Dynamik zuständig ist, also bei Beginn der Beschleunigung, bei Beschleunigungsänderungen und am Ende der Beschleunigung. Bei der eingangs angesprochenen Fehlanpassung würde daher nur diese schnelle Korrektur entfallen.

Die Erfindung wird anhand der Figur näher erläutert. Die Figur zeigt ein Ablaufdiagramm für den Start und zur Durchführung einer Beschleunigungsanreicherung.

Das Verfahren zur Übergansgskorrektur der Gemischsteuerung wird bei einer üblichen elektronisch gesteuerten Kraftstoffeinspritzung angewendet. Dabei wird im normalen Fahrbetrieb die einzuspritzende Kraftstoffmenge abhängig von der Last und der Drehzahl der Brennkraftmaschine bestimmt. Während eines dynamischen Übergangszustandes, also während einer Beschleunigung oder einer Verzögerung wird ein Korrekturfaktor K berechnet, durch den sich eine entsprechende Mehr- oder Mindermenge an einzuspritzendem Kraftstoff ergibt.

Für die Funktion der Übergangskorrektur wird auf die Signale folgender Sensoren zurückgegriffen, die in dem Einspritzsystem bereits für andere Funktionen vorgesehen sind. Dies sind eine Drosselklappenstellung α, eine Drehzahl n, ein gemessener Saugrohrdruck pm sowie eine Kühlwassertemperatur TKW.

Gemäß dem Ablaufdiagramm der Figur werden diese Werte bei jedem oberen Totpunkt eines Zylinders der Brennkraftmaschine beim Schritt S1 eingelesen. Das Verfahren wird also bei jeder Einspritzzeitberechnung mit durchgeführt.

Bei den Schritten S2 und S3 werden zwei Änderungswerte des Saugrohrdrucks auf der Basis des gemessenen Saugrohrdrucks pm berechnet. Δ p1 ist dabei die Differenz aus dem aktuellen und dem vorhergehenden Wert und Δ p2 die Differenz aus dem aktuellen und dem vorvorhergehenden Wert.

Ein dritter Änderungswert Δ p ergibt sich aus den Schritten S4 und S5. Beim Schritt S4 wird ein Saugrohrdruckwert pKF einem Kennfeld entnommen. Dieses Kennfeld ist über der Drosselklappenstellung α und der Drehzahl n aufgespannt. Die Saugrohrdruckwerte pKF sind für jeden Motortyp durch Fahrversuche bzw. am Prüfstand ermittelt. Die Saugrohrdruckänderung Δ p ist die Differenz aus dem aktuellen Saugrohrdruckwert pKF und dem beim vorhergehenden Durchlauf ermittelten Saugrohrdruckwert pKF.

Beim Schritt S6 wird eine korrigierte Saugrohrdruckänderung Δpkorr ermittelt, die gleich dem größten der drei Änderungswerte aus den Schritten S2, S3 und S5 ist. Am Beginn und am Ende einer Beschleunigung bzw. Verzögerung wird dieser größte Wert die Saugrohrdruckänderung Δ p sein, da sie ohne Zeitverzögerung direkt aus dem Kennfeld abhängig von der Drosselklappenstellung α und der Drehzahl n entnommen ist und nicht über den laufzeitbehafteten gemessenen Saugrohrdruck pm bestimmt ist.

Die Kennfeldwerte sind so appliziert, daß während einer bereits laufenden konstanten Beschleunigung bzw. Verzögerung der Änderungswert Δ p1 größer ist. Die aus dem Kennfeld ermittelte Saugrohrdruckänderung Δ p kommt also nur für schnelle Änderungen zum Tragen, während sonst die aus dem gemessenen Saugrohrdruck pm ermittelten Änderungswerte bestimmend sind. Der Änderungswert Δ p2 dient dazu, den Bereich der Druckänderungswerte aufzuweiten.

Beim Schritt S7 wird die beim Schritt S6 ermittelte korrigierte Saugrohrdruckänderung Δ pkorr mit einem Grenzwert GW verglichen. Übersteigt sie den Grenzwert GW, so liegt entweder eine Beschleunigung oder eine Verzögerung vor. Bleibt sie dagegen unter dem Grenzwert GW, so muß keine Übergangskorrektur durchgeführt werden und das Verfahren wird abgebrochen, falls die Übergangskorrektur nicht bereits läuft. Dieser Fall wird später besprochen.

Beim Schritt S8 folgt die Entscheidung, ob eine Beschleunigung oder eine Verzögerung vorliegt. Dies entspricht einer Bewertung des Vorzeichens der ermittelten Saugrohrdruckänderung Δ p aus dem Schritt S5, je nachdem, ob der Saugrohrdruck zu- oder abnimmt.

Im folgenden wird der Fall einer Beschleunigung betrachtet. Der Ablauf bei einer Verzögerung ist analog, nur mit dem Unterschied, daß die anschließend berechneten Korrekturfaktoren dann gemäß einer Verminderung der einzuspritzenden Kraftstoffmenge gewählt sind.

Wird also eine Beschleunigung erkannt, folgt der Schritt S9 mit der Prüfung, ob bereits einmal eine Korrektur ausgeführt wurde. Ist dies der Fall, müssen die Bedingungen zum Beenden der Beschleunigungskorrektur abgefragt werden, die später im Zusammenhang mit der Figur beschrieben werden.

Beim erstmaligen Erkennen des Beschleunigungszustands folgen dagegen die Schritte S10 bis S14 zum Bestimmen eines Korrekturfaktors K, der die einzuspritzende Kraftstoffmenge korrigiert. Der Korrekturfaktor K besteht aus drei Anteilen K1 bis K3. Der erste Anteil K1 ist abhängig von der Kühlwassertemperatur TKW, berücksichtigt also die unterschiedlichen benötigten Kraftstoffmengen bei kalter oder warmer Maschine. Der zweite Anteil K2 ist einem Kennfeld abhängig von der Drosselklappenstellung α und der Drehzahl n entnommen. Über dieses Kennfeld wird die Belastung der Maschine berücksichtigt. Der dritte Anteil K3 ist schließlich abhängig von der korrigierten Saugrohrdruckänderung Δpkorr und berücksichtigt die dynamischen Vorgänge. Die entsprechenden Werte und Funktionen bei den Schritten S10, S11 und S12 sind wiederum durch Fahrversuche bzw. am Motorprüfstand ermittelt.

Der Korrekturfaktor K ergibt sich beim Schritt S13 aus der Summe der drei Anteile K1 bis K3. Schließlich wird beim Schritt S14 dieser Korrekturfaktor K an die Ablaufroutine zur Einspritzzeitberechnung übergeben, die dann eine dementsprechend längere Einspritzzeit und damit größere Kraftstoffmenge vorgibt.

Der Korrekturfaktor K zur Beschleunigungsanreicherung wird bei jedem Erreichen des oberen Totpunkts eines Zylinders neu gemäß den vorbeschriebenen Schritten berechnet. Ab dem erstmaligen Erkennen des Beschleunigungszustandes erfolgen dann beim nächsten Durchlauf beim Schritt S9 die Abfragen zur Beendigung der Beschleunigungsanreicherung.

Dazu wird beim Schritt S15 geprüft, ob die über das Kennfeld ermittelte Saugrohrdruckänderung Δ p größer als der Grenzwert GW ist. Ist dies der Fall, folgen wiederum die Schritte S10 bis S14 zur Berechnung des neuen Korrekturfaktors K. Ist die Saugrohrdruckänderung Δ p jedoch kleiner als der Grenzwert GW, so muß einer der Änderungswerte Δ p1 oder Δ p2 noch größer als der Grenzwert GW sein, da sonst das Verfahren beim Schritt 57 beendet worden wäre. In diesem Fall kündigt also das Absinken der Saugrohrdruckänderung Δ p unter den Grenzwert GW bereits den Abbruch des Beschleunigungszustandes an und deshalb wird ungeachtet eines noch über dem Grenzwert GW liegenden Änderungswerts p1 oder p2 das Verfahren nach einer applizierbaren Anzahl von x Malen beendet. Dazu wird beim Schritt S16 ein Zähler gestartet, der noch x Durchläufe der Schritte S10 bis S14 zuläßt und dann eine Abregelfunktion für die Beschleunigungsanreicherung aufruft.

Das Verfahren wird ebenfalls beendet, wenn - wie bereits erwähnt - die Antwort beim Schritt S7 nein ist. In diesem Fall liegt keiner der drei Änderungswerte mehr über dem Grenzwert GW. Da die Korrektur bereits läuft, ist die Antwort beim Schritt S17 ja und es folgt der Schritt S18 mit der Abregelfunktion. Diese führt nach einer vorwählbaren Funktion die durch den Korrekturfaktor K erhöhte einzuspritzende Kraftstoffmenge auf den normalen last-/drehzahlabhängigen Wert zurück.

## Patentansprüche

1. Verfahren zur Übergangskorrektur der Gemischsteuerung bei einer Brennkraftmaschine während dynamischen Übergangszuständen, wobei
- mindestens die Drosselklappenstellung (α), die Drehzahl (n) und der Saugrohrdruck (p) erfaßt werden und
- zur Übergangskorrektur ein die einzuspritzende Kraftstoffmenge beeinflussender Korrekturfaktor (K) gebildet wird, der von der Saugrohrdruckänderung (Δp) abhängig ist,
**dadurch gekennzeichnet**,
- daß für die Bestimmung der Saugrohrdruckänderung (Δp) ein Kennfeld verwendet wird, das Saugrohrdruckwerte (pKF) abhängig von der Drosselklappenstellung (α) und der Drehzahl (n) enthält und
- daß die Saugrohrdruckänderung (Δp) der betragsmäßig größte Wert von den Werten der Differenz von den beiden letzten aufeinanderfolgend ermittelten Saugrohrdruckwerten (pKF) und der Differenz von einem vorherigen gemessenen Saugrohrdruckwert und dem letzten gemessenen Saugrohrdruckwert (Δ p1, Δ p2) ist.

2. Verfahren nach Anspruch 1,
**dadurch gekennzeichnet**,
daß eine korrigierte Saugrohrdruckänderung (Δ pkorr) der größte von drei ermittelten Änderungswerten ist, wobei
- der erste Änderungswert die Differenz des aktuellen und des vorhergehend erfaßten gemessenen Saugrohrdrucks (pm) ist,
- der zweite Änderungswert die Differenz des aktuellen und eines vorvorhergehenden erfaßten Saugrohrdrucks (pm) ist und
- der dritte Änderungswert die über das Kennfeld ermittelte Saugrohrdruckänderung (Δp) ist.

3. Verfahren nach Anspruch 2,
**dadurch gekennzeichnet**,
daß das Verfahren begonnen wird, wenn die korrigierte Saugrohrdruckänderung (Δpkorr) einen bestimmten Grenzwert (GW) übersteigt.

4. Verfahren nach Anspruch 3,
**dadurch gekennzeichnet**,
daß die Saugrohrdruckwerte (pKF) in dem Kennfeld so gewählt sind, daß die resultierende Saugrohrdruckänderung (Δ p) während einer konstanten Beschleunigung bzw. Verzögerung stets kleiner ist als der erste Änderungswert.

5. Verfahren nach Anspruch 2,
**dadurch gekennzeichnet**,
daß das Verfahren für eine Beschleunigungsanreicherung und eine Verzögerungsabmagerung gleichermaßen durchgeführt wird.

6. Verfahren nach Anspruch 3,
**dadurch gekennzeichnet**,
daß die Übergangskorrektur nach x weiteren Berechnungen beendet wird, wenn der dritte Änderungswert unter den Grenzwert (GW) sinkt und der erste oder der zweite Änderungswert noch über dem Grenzwert (GW) liegt.

7. Verfahren nach Anspruch 6,
**dadurch gekennzeichnet**,
daß die Übergangskorrektur beendet wird, wenn alle drei Änderungswerte den Grenzwert (GW) unterschreiten.

8. Verfahren nach einem der vorhergehenden Ansprüche,
**dadurch gekennzeichnet**,
daß der Korrekturfaktor (K) zusätzlich von der Kühlwassertemperatur (TKW) abhängig ist.

## Claims

1. Process for the transition correction of the mixture control of an internal combustion engine during dynamic transition states, where
- at least the throttle valve position (α), the rotational speed (n) and the induction pipe pressure (p) are recorded and
- for the transition correction, a correction factor (K) influencing the fuel quantity to be injected is formed, this factor being dependent on the induction pipe pressure change (Δ p) which has been determined,
characterized in that
- for the determination of the induction pipe pressure change (Δ p), a characteristic field is used which contains induction pipe pressure values (pKF) dependent on the throttle valve position (α) and the rotational speed (n) and
- the induction pipe pressure change (Δ p) is the numerically largest value of the difference values from the two last sequentially determined induction pipe pressure values (pKF) and the difference between an induction pipe pressure value previously measured and the induction pipe pressure value last measured (Δ p1, Δ p2).

2. Process according to Claim 1,
characterized in that
a corrected induction pipe pressure change (Δ pcorr) is the largest of three change values which have been determined, where
- the first change value is the difference between the current induction pipe pressure (pm) and the last recorded measurement of induction pipe pressure (pm),
- the second change value is the difference between the current induction pipe pressure (pm) and a second-last recorded induction pipe pressure (pm) and
- the third change value is the induction pipe pressure change (Δ p) determined by means of the characteristic field.

3. Process according to Claim 2,
characterized in that
the process is started when the corrected induction pipe pressure change (Δ pcorr) exceeds a certain limiting value (GW).

4. Process according to Claim 3,
characterized in that
the induction pipe pressure values (pKF) in the characteristic field are selected in such a way that the resulting induction pipe pressure change (Δ p) during a constant acceleration or deceleration is always less than the first change value.

5. Process according to Claim 2,
characterized in that
the process for an acceleration enrichment and a deceleration weakening are carried out in the same way.

6. Process according to Claim 3,
characterized in that
the transition correction is ended after x further calculations if the third change value drops below the limiting value (GW) and the first or second change value is still above the limiting value (GW).

7. Process according to Claim 6,
characterized in that
the transition correction is ended if all three change values fall below the limiting value (GW).

8. Process according to one of the preceding claims,
characterized in that
the correction factor (K) also depends on the cooling water temperature (TKW).

## Revendications

1. Procédé de correction transitoire de la commande du mélange dans un moteur à combustion interne pendant des états dynamiques transitoires, selon lequel
- au moins la position (α) du papillon d'étranglement, la vitesse de rotation (n) et la pression (p) dans la tubulure d'admission sont détectées, et
- pour la correction transitoire, un facteur de correction (K), qui influe sur la quantité de carburant devant être injectée, est formé, facteur qui dépend de la variation (Δp) de la pression dans la tubulure d'admission, caractérisé par le fait
- que pour la détermination de la variation (Δp) de la pression dans la tubulure d'admission, on utilise une famille de caractéristiques, qui comporte des valeurs (pKF) de la pression dans la tubulure d'admission, en fonction de la position (α) du papillon d'étranglement et de la vitesse de rotation (n), et
- que la variation (Δp) de la pression dans la tubulure d'admission est la valeur absolue maximale entre les valeurs de la différence entre les deux dernières valeurs (pKF) de la pression dans la tubulure d'admission, déterminées successivement, et de la différence entre une valeur précédente mesurée de la pression dans la tubulure d'admission et la dernière valeur mesurée (Δp1,Δp2) de la pression dans la tubulure d'admission.

2. Procédé suivant la revendication 1, caractérisé par le fait qu'une variation corrigée (Δpkorr) de la pression dans la tubulure d'aspiraiton est la valeur la plus grande parmi trois valeurs déterminées de modification,
- la première valeur de modification étant la différence entre la pression actuelle et la pression mesurée (pm), détectée précédemment, dans la tubulure d'admission,
- la seconde valeur de modification étant la différence entre la pression actuelle et la pression (pm) détectée avant la précédente, dans la tubulure d'admission, et
- la troisième valeur de modification étant la variation (Δp) de la pression dans la tubulure d'admission, déterminée par l'intermédiaire de la famille de caractéristiques.

3. Procédé suivant la revendication 2, caractérisé par le fait qu'on fait débuter le procédé lorsque la variation corrigée (Δpkorr) de la pression dans la tubulure d'admission dépasse une valeur limite déterminée (GW).

4. Procédé suivant la revendication 3, caractérisé par le fait que les valeurs (pAM) de la pression dans la tubulure d'admission sont choisies dans la famille de caractéristiques de manière que la variation résultante (Δp) de la pression dans le tube d'admission soit en permanence inférieure, pendant une accélération ou une décélération constante, à la première valeur de modification.

5. Procédé suivant la revendication 2, caractérisé par le fait que le procédé est exécuté de la même manière pour un enrichissement à l'accélération et un appauvrissement à la décélération.

6. Procédé suivant la revendication 3, caractérisé par le fait que la correction transitoire est arrêtée après x calculs supplémentaires, si la troisième valeur de modification devient inférieure à la valeur limite (GW) et si la première ou la deuxième valeur de modification est encore supérieure à la valeur limite (GW).

7. Procédé suivant la revendication 6, caractérisé par le fait qu'on met fin à la correction transitoire si les trois valeurs de modification dépassent toutes la valeur limite (GW).

8. Procédé suivant l'une des revendications précédentes, caractérisé par le fait que le facteur de correction (K) dépend en outre de la température (TKW) de l'eau de refroidissement.
